# EUROPÄISCHE PATENTSCHRIFT

(11) **EP 2 263 632 B1**
(45) Veröffentlichungstag und Bekanntmachung des Hinweises auf die Patenterteilung: **09.11.2011**
(21) Anmeldenummer: 09163140.8
(22) Anmeldetag: 18.06.2009
(51) Int. Cl.: A61G 7/05

(54) **Anordnung bildend ein Seiten-, Kopf- oder Fußteil eines Bettes mit einem Bewegungsübertragungsmittel und Bett mit einer solchen Anordnung**
Assembly forming the side, head and foot parts of a bed with a movement transfer means and bed with such an assembly
Agencement formant un élément latéral, de tête ou de pied d'un lit doté d'un moyen de transmission du mouvement et lit doté d'un tel agencement

(43) Veröffentlichungstag der Anmeldung: 22.12.2010
(73) Patentinhaber: Wissner-Bosserhoff GmbH, 58739 Wickede (DE)
(72) Erfinder: Bernal, Carlos, 59494 Soest (DE)
(74) Vertreter: Graefe, Jörg

(56) Entgegenhaltungen:
- EP-A1- 1 243 207
- EP-A1- 2 052 707
- US-A1- 2006 090 260

## Beschreibung

Die vorliegende Erfindung betrifft eine Anordnung bildend ein Seiten-, Kopf- oder Fußteil für ein Bett, insbesondere für ein Kranken- oder Pflegebett, mit teilweise absenkbaren Seiten- und/oder Kopf- bzw. Fußteilen.

Aus der Druckschrift mit der Veröffentlichungsnummer EP 2 052 707 A1 ist eine derartige Anordnung bekannt. Die Anordnung umfasst einen ersten teleskopierbaren Pfosten und einen zweiten teleskopierbaren Pfosten, mit jeweils einem ersten Pfostenteil und einem zweiten Pfostenteil. Die ersten Pfostenteile und die zweiten Pfostenteile sind zwischen einer in einander geschobenen Stellung und einer ausgezogenen Stellung zueinander verschiebbar. Das erste Pfostenteil des ersten Pfostens und das erste Pfostenteil des zweiten Pfostens sind über einen ersten Holm starr miteinander verbunden und bilden mit dem ersten Holm ein erstes Teil. Das zweite Pfostenteil des ersten Pfostens und das zweite Pfostenteil des zweiten Pfostens sind über einen zweiten Holm starr miteinander verbunden und bilden mit dem zweiten Holm ein zweites Teil. In dem genannten Dokument werden das erste Teil als unteres Teil und das zweite Teil als mittleres Teil der Anordnung bezeichnet.

Die Seitenteile, wie sie in der genannten Druckschrift offenbart sind, haben eine Breite, die ungefähr der Hälfte der Länge des Bettes entspricht. An jeder Bettseite sind zwei Seitenteile vorgesehen. Jedes der beiden Seitenteile ermöglicht ein Sichern der Liegefläche über etwa die Hälfte der Länge des Bettes. Eine zuverlässige Sicherung ist nach den Vorschriften nur dann gegeben, wenn beide Seitenteile ausgezogen sind.

Aus psychologischer Sicht des Bewohners eines Pflegebettes kann es gewünscht sein, dass nicht die gesamte Länge des Bettes durch ein Seitenteil gesichert wird. Vielmehr ist es oft gewünscht, dass nur Abschnitte der Länge der Bettseite durch ein Seitenteil gesichert sind. Gleichzeitig soll allerdings eine Sicherung der Art erfolgen, dass ein Herausfallen des Bewohners aus dem Bett bei bestimmungsgemäßen Gebrauch des Bettes ausgeschlossen ist.

Um den Bedürfnissen des Bewohners entgegenzukommen, wurden verschiedentlich Seitenteile vorgeschlagen, die sich über mehr als die Hälfte der Länge des Bettes, zum Beispiel über dreiviertel der Bettseite erstrecken.

Überträgt man nun die Idee der verlängerten Seitenteile auf die Seitenteile, wie sie durch eine Anordnung gemäß der Druckschrift EP 2 052 707 A1 gebildet werden können, kann es zu Problemen beim Ausziehen oder Einschieben der Seitenteile kommen. Die Probleme können insbesondere dann auftreten, wenn beim Ausziehen oder Einfahren der Anordnung die Kraft nur an einem Ende der Anordnung aufgebracht wird. Die Pfostenteile der teleskopierbaren Pfosten können dann unter Umständen verkanten, so dass sie beim Ausziehen oder Einschieben haken.

Es stellt sich somit das Problem, eine Anordnung, wie sie z.B. aus der Druckschrift EP 2 052 707 A1 bekannt ist, so zu ändern, dass ein leichtgängiges Ausziehen und Einfahren der Anordnung auch möglich ist, wenn die Anordnung eine größere Länge hat, als in der genannten Druckschrift dargestellt.

Dieses Problem wird erfindungsgemäß dadurch gelöst, dass die Anordnung wenigstens ein erstes Bewegungsübertragungsmittel aufweist. Das Bewegungsübertragungsmittel überträgt eine Bewegung zwischen dem ersten Pfostenteil und dem zweiten Pfostenteil des ersten Pfostens auf zumindest eines der beiden Pfostenteile des zweiten Pfostens. Alternativ oder zusätzlich kann das erste Bewegungsübertragungsmittel eine Bewegung zwischen dem ersten Pfostenteil und dem zweiten Pfostenteil des zweiten Pfostens auf zumindest eines der beiden Pfostenteile des ersten Pfostens übertragen.

Durch das erste Bewegungsübertragungsmittel erfolgt somit eine kinematische Kopplung zwischen den Pfostenteilen des ersten Pfostens und des zweiten Pfostens und umgekehrt. Durch diese kinematische Kopplung mittels des ersten Bewegungsübertragungsmittel kann ein Verkanten der Pfostenteile des ersten Pfostens und der Pfostenteile des zweiten Pfostens vermieden werden, selbst wenn die Kraft zum Einfahren und Ausziehen der Pfosten nur an einem der Pfosten bzw. an einer Seite der Anordnung aufgebracht wird.

Eine erste vorteilhafte Variante für ein erstes Bewegungsübertragungsmittel kann eine Welle umfassen. Diese Welle erstreckt sich dann zwischen dem ersten Pfosten und dem zweiten Pfosten. Bei einer Bewegung zwischen dem ersten Pfostenteil und dem zweiten Pfostenteil eines der beiden Pfosten dreht sich die Welle zum Übertragen der Bewegung auf die Pfostenteile des anderen der beiden Pfosten.

An der Welle des ersten Bewegungsübertragungsmittels können Zahnräder drehfest befestigt sein. Die Welle ist entweder an den ersten Pfostenteilen des ersten Pfostens und des zweiten Pfostens drehbar gelagert, während an den zweiten Pfostenteilen des ersten Pfostens und des zweiten Pfostens Zahnstangen angebracht sind, in welche die Zahnräder eingreifen. Oder aber die Welle ist an den zweiten Pfostenteilen des ersten Pfostens und des zweiten Pfostens drehbar gelagert. Dann sind an den ersten Pfostenteilen des ersten Pfostens und des zweiten Pfostens Zahnstangen angebracht, in die die Zahnräder dann eingreifen.

In einer zweiten Variante ist es möglich, dass die Anordnung ein erstes flexibles Zugglied, z.B. ein Seil, eine Kette, ein Band oder dergleichen aufweist. Dieses erste flexible Zugglied ist dann mit dem dem ersten Pfostenteil abgewandten Ende des zweiten Pfostenteils des ersten Pfostens und mit dem dem ersten Pfostenteil zugewandten Ende des zweiten Pfostenteils des zweiten Pfostens verbunden. Eine Bewegung des zweiten Pfostenteils des ersten Pfostens kann dadurch auf das zweite Pfostenteil des zweiten Pfostens übertragen werden.

Zusätzlich oder alternativ kann das erste Bewegungsübertragungsmittel ein zweites flexibles Zugglied, z.B. ein Seil, eine Kette oder ein Band oder dergleichen aufweisen. Dieses zweite Zugglied ist dann mit dem dem ersten Pfostenteil abgewandten Ende des zweiten Pfostenteils des zweiten Pfostens und mit dem dem ersten Pfostenteil zugewandten Ende des zweiten Pfostenteils des ersten Pfostens verbunden.

An dem in dem zweiten Pfostenteil zugewandten Ende der ersten Pfostenteile oder an dem ersten Holm können Umlenkrollen angebracht sein. Das erste Zugglied und/oder das zweite Zuglied können um die Umlenkrollen geführt sein. Zwischen dem ersten Pfosten und dem zweiten Pfosten können die Zugglieder im Wesentlichen parallel zu dem ersten Holm oder in dem ersten Holm geführt sein. Von dem dem ersten Pfostenteil abgewandten Ende des einen zweiten Pfostenteils kommend ist jedes Zugglied unter der Umlenkrolle im Bereich des dem ersten Pfostenteil zugewandten Endes herum, zur Umlenkrolle im Bereich des dem ersten Pfostenteil zugewandten Endes des anderen zweiten Pfostenteils, über die Umlenkrolle herum zu dem dem ersten Pfostenteil zugewandten Endes des anderen zweiten Pfostenteils geführt.

Der erste Pfosten und der zweite Pfosten einer erfindungsgemäßen Anordnung können je ein drittes Pfostenteil aufweisen. Das zweite Pfostenteil und das dritte Pfostenteil können geeignet und eingerichtet sein, zwischen einer in einander geschobenen Stellung und einer ausgezogenen Stellung zueinander verschoben zu werden. Das dritte Pfostenteil des ersten Pfostens und das dritte Pfostenteil des zweiten Pfostens können über einen dritten Holm starr miteinander verbunden sein. Zusammen mit dem dritten Holm können die dritten Pfostenteile ein drittes Teil der Anordnung bilden.

Eine erfindungsgemäße Anordnung mit einem solchen dritten Teil kann ein zweites Bewegungsübertragungsmittel aufweisen. Dieses zweite Bewegungsübertragungsmittel kann eine Bewegung zwischen dem zweiten Pfostenteil und dem dritten Pfostenteil des ersten Pfostens auf das zweite Pfostenteil und/oder dritte Pfostenteil des zweiten Pfostens übertragen. Alternativ oder zusätzlich kann das zweite Bewegungsübertragungsmittel eine Bewegung zwischen dem zweiten Pfostenteil und dem dritten Pfostenteil des zweiten Pfostens auf das zweite Pfostenteil und/oder das dritte Pfostenteil des ersten Pfostens übertragen. Damit ist auch ein leichtgängiges Verschieben des zweiten Teils und des dritten Teils bzw. der zweiten Pfostenteile und der dritten Pfostenteile zueinander möglich. Das zweite Bewegungsübertragungsmittel kann entsprechend einem der vorbeschriebenen ersten Bewegungsübertragungsmittel ausgebildet sein. So kann es entweder eine Welle aufweisen oder ein oder zwei Zugglieder umfassen.

Ein erfindungsgemäßes Bett mit teilweise absenkbaren Seiten-und/oder Kopf- bzw. Fußteilen kann so ausgestaltet sein, dass die Seitenteile, das Kopfteil und/oder das Fußteil durch eine erfindungsgemäße Anordnung gebildet sind.

Ein Ausführungsbeispiel ist in den Zeichnungen näher dargestellt. Es zeigen in schematischer Darstellung
- Fig. 1: eine Ansicht eines erfindungsgemäßen Seitenteils von vorn,
- Fig.1b: einen horizontalen Schnitt entlang der Linie Ib-Ib in Figur 1 in vergrößerter Darstellung,
- Fig.1c: einen horizontalen Schnitt entlang der Linie Ic-Ic in Figur 1 in vergrößerter Darstellung,
- Fig. 2: eine Ansicht des erfindungsgemäßen Seitenteils von der Seite,
- Fig. 3: eine Ansicht des erfindungsgemäßen Seitenteils von oben,
- Fig.3a: ein Detail aus Figur 3 in vergrößerter Darstellung,
- Fig.4: eine weitere Seitenansicht des erfindungsgemäßen Seitenteils von vorn,
- Fig.4a: ein erstes Detail aus Figur 4 in vergrößerter Darstellung,
- Fig.4b: ein zweites Detail aus Figur 4 in vergrößerter Darstellung,
- Fig.5: einen vertikalen Schnitt durch das Seitenteil,
- Fig.6: eine perspektivische Darstellung des Seitenteils,
- Fig.6a: ein erstes Detail aus Figur 6 in vergrößerter Darstellung,
- Fig.6b: ein zweites Detail aus Figur 6 in vergrößerter Darstellung,
- Fig.6c: ein drittes Detail aus Figur 6 in vergrößerter Darstellung.

Die in den Figuren dargestellten erfindungsgemäßen Seitenteile umfassen ein unteres Teil U als erstes Teil, ein mittleres Teil M als zweites Teil und ein oberes Teil O als drittes Teil. Das untere Teil U, das mittlere Teil M und das obere Teil O sind ausziehbar und einschiebbar miteinander verbunden.

Das untere Teil U umfasst ein erstes Pfostenteil 11 eines ersten Pfostens 10 und ein erstes Pfostenteil 21 eines zweiten Pfostens 20.

Das mittlere Teil M umfasst ein zweites Pfostenteil 12 des ersten Pfostens 10, einen ersten Holm 31, einen zweiten Holm 32 und ein zweites Pfostenteil 22 des zweiten Pfostens 20. Die beiden zweiten Pfostenteile 12, 22 sind miteinander fest verbunden, und zwar über den ersten Holm 3 und den zweiten Holm 32.

In entsprechender Art und Weise ist das obere Teil O ausgebildet. Es umfasst ein drittes Pfostenteil 13 des ersten Pfostens 10, einen dritten Holm 33 und ein drittes Pfostenteil 23 des zweiten Pfostens 20. Der Holm 33 verbindet das dritte Pfostenteil 13 des ersten Pfostens 10 und das dritte Pfostenteil 23 des zweiten Pfostens 20 starr miteinander.

Das erste Pfostenteil 1 1 , das zweite Pfostenteil 12 und das dritte Pfostenteil 13 des ersten Pfostens 10 sind teleskopartig ausziehbar ebenso wie das erste Pfostenteil 21, das zweite Pfostenteil 22 und das dritte Pfostenteil 23 des zweiten Pfostens 20. Das erste Pfostenteil 11, 21, das zweite Pfostenteil 12, 22 und das dritte Pfostenteil 13, 23 des ersten und des zweiten Pfostens 10, 20 werden durch Hohlprofil gebildet, von denen das erste Pfostenteil den größten Querschnitt und das dritte Pfostenteil den kleinsten Querschnitt hat (Figur 1b).

Die Ausbildung der Pfostenteile des ersten Pfostens 10 und des zweiten Pfostens 20 entspricht im Wesentlichen den in der Druckschrift EP 2 052 707 A1 offenbarten.

Das erste Teil U, das zweite Teil M und das dritte Teil O können in unterschiedlichen Positionen zueinander fixiert werden. Die Teile U, M, O können vollständig in einander geschobenen oder vollständig ausgezogen sein. Es können auch Zwischenpositionen eingenommen werden. Es sind Haltemittel 61, 62 vorgesehen, mit denen die Pfostenteile 11, 12, 13, 21, 22, 23 in den unterschiedlichen Positionen gegeneinander verriegelt werden können. Über Lösemittel 63, 64 können diese Haltemittel 61 ,62 gelöst werden, falls das Seitenteil weiter ausgezogenen oder weiter in einander geschobenen werden soll. Auch insoweit entspricht das Seitenteil dem in der Druckschrift EP 2 052 707 A1 offenbarten Seitenteil.

Im Hinblick auf den Auslösemechanismus zum Lösen der Haltemittel 61, 62 besteht allerdings ein Unterschied zwischen dem bekannten Seitenteil und der erfindungsgemäßen Seitenteile, der darin begründet ist, dass das erfindungsgemäße Seitenteil länger ist als das Vorbekannte. Damit auch bei einem verlängerten Seitenteil eine Person mit beiden Händen gleichzeitig sowohl die Haltemittel im ersten Pfosten 10 als auch die Haltemittel 61, 62 im zweiten Pfosten 20 auslösen kann, sind Auslösertasten 65 vorgesehen, die nicht an den Pfosten 10, 20 sondern von den Pfosten 10, 20 nach innen versetzt an dem dritten Holm 33 angebracht sind.

Die Auslösertasten 65 wirken mit je einem schwenkbaren Hebel 66 zusammen, der schwenkbar an dem dritten Holm 33 angebracht ist. Die schwenkbaren Hebel 66 weisen dazu einen Schwenkabschnitt 661 auf, von dem sich zum einen ein Abschnitt zu der Auslösertaste 65 erstreckt und zum anderen ein Abschnitt zu einer Auslöserstange 63 erstreckt. Die schwenkbaren Hebel 66 sind dabei so geformt, dass bei einem Druck auf die Auslösertasten 65 die Auslöserstangen 63 angehobenen werden, um insbesondere das Haltemittel 61 zu lösen.

Das wesentliche Neue des erfindungsgemäßen Seitenteils ist allerdings, dass eine Bewegungskopplung zwischen dem ersten und dem zweiten Pfostenteil 11,12 des ersten Pfostens 10 einerseits und dem ersten und dem zweiten Pfostenteil 21, 22 des zweiten Pfostens 20 andererseits und außerdem zwischen dem zweiten und dem dritten Pfostenteil 12, 13 des ersten Pfostens 10 einerseits und dem zweiten und dem dritten Pfostenteil 22, 23 des zweiten Pfostens 20 andererseits vorgesehen ist. Diese Kopplungen ermöglichen ein leichtgängiges Verschieben des zweiten Teils M zum ersten Teil U und des dritten Teils O zum zweiten Teil M.

Die Bewegungskopplung wird durch ein erstes Bewegungsübertragungsmittel und ein zweites Bewegungsübertragungsmittel 50 erreicht.

Das erste Bewegungsübertragungsmittel umfasst eine Welle 41. Die Welle ist zwischen dem ersten Pfosten 10 und dem zweiten Pfosten 20 genauer gesagt zwischen den zweiten Pfostenteilen 12, 22 des ersten Pfostens 10 und des zweiten Pfostens 20 in dem ersten Holm 31 gelagert. An den Enden der Welle 41 sind Zahnräder 42 angebracht. Die Zahnräder 42 greifen in Zahnstangen 43 ein, die an den ersten Pfostenteilen 1 1 , 21 angebracht sind. Wird nun das zweite Pfostenteil 12, 22 eines der beiden Pfosten 10, 20 gegenüber dem ersten Pfostenteil 11, 21 des selben Pfostens 10, 20 verschoben, bewirkt diese Verschiebung eine Drehung der Welle 41. Über die Welle 41 wird dann die Bewegung auf den anderen Pfosten 20, 10 übertragen. Das Zahnrad 42 an dem anderen Pfosten 20, 10 rollt in der Zahnstange am ersten Pfostenteil 21, 11 des anderen Pfostens 20, 10 ab und überträgt so die Bewegung von dem einen auf den anderen Pfosten. Damit ist ein leichtgängiges Verschieben des zweiten Teils M gegenüber dem ersten Teil U möglich.

Das zweite Bewegungsübertragungsmittel 50, dass die Bewegung zwischen dem zweiten Teil M und dem dritten Teil O koppelt, weist zwei Zugglieder 51, 52 auf. Das erste Zugglied 51 und das zweite Zugglied 52 (siehe Figur 3a) sind mit einem ersten Ende an dem dritten Holm 33 angebracht. Die Enden der Zugglieder 51, 52 sind dazu mit je einem Nippel versehen, die in je einer Ausnehmung 331 in dem dritten Holm 33 geklemmt gehalten sind. Die Zugglieder 51, 52 sind von den Ausnehmungen 331 zu den dritten Pfostenteilen 13, 23 des ersten Pfostens 10 bzw. des zweiten Pfostens 20 geführt. Von den oberen Enden der dritten Pfostenteile 13, 23 sind die Zugglieder 51, 52 dann nach unten zu deren unteren Enden geführt. An den Enden des zweiten Holmes 32 sind jeweils Umlenkrollen 53 angebracht. Über diese Umlenkrollen 53 sind die Zugglieder 51, 52 umgelenkt. Die Zugglieder 51, 52 sind dann durch den zweiten Holm 32 zu der jeweils anderen Umlenkrollen 53 geführt. Dort werden die Zugglieder 51, 52 erneut umgelenkt, um anschließend an den unteren Enden der dritten Pfostenteile 23, 13 des zweiten Pfostens 20 bzw. des ersten Pfostens 10 befestigt zu sein. Die zweiten Enden der Zugglieder 51 , 52 weisen dazu ebenfalls einen Nippel 512 auf, der in einer Bohrung des dritten Pfostenteils 13, 23 mittels einer Schraube fixiert ist.

Über das erste Zugglied 51 ist somit das obere Ende des dritten Pfostenteils 13 des ersten Pfostens 10 kinematisch mit dem unteren Ende des dritten Pfostenteils 23 des zweiten Pfostens 20 gekoppelt. Eine Bewegung des einen Pfostenteils wird also auf das andere Pfostenteil übertragen. Über das zweite Zugglied 52 ist das obere Ende des dritten Pfostenteils 23 des zweiten Pfostens 20 kinematisch mit dem unteren Ende des dritten Pfostenteils 13 des ersten Pfostens 10 gekoppelt. Auch hier wird durch das Zugglied 52 die Bewegung des einen Pfostenteils auf das andere Pfostenteil übertragen. Durch diese kinematische Kopplung der Pfostenteile wird ein leichtgängiges Verschieben des dritten Teils O gegenüber dem zweiten Teil M möglich.

## Patentansprüche

1. Anordnung bildend ein Seiten-, Kopf- oder Fußteil für ein Bett, insbesondere für ein Kranken- oder Pflegebett, mit teilweise absenkbaren Seiten- und/oder Kopf- bzw. Fußteilen, mit folgenden Merkmalen:
- die Anordnung umfasst einen ersten teleskopierbaren Pfosten (10) und einen zweiten teleskopierbaren Pfosten (20), mit jeweils einem ersten Pfostenteil (11, 21) und einem zweiten Pfostenteil (12, 22);
- die Pfosten (10, 20) sind mit Abstand parallel zu einander angeordnet;
- die ersten Pfostenteile (1 1 , 21) und die zweiten Pfostenteile (12, 22) sind zwischen einer in einander geschobenen Stellung und einer ausgezogenen Stellung zueinander verschiebbar;
- die Anordnung umfasst ein erstes Teil (U), welches das erste Pfostenteil (11) des ersten Pfostens (10) und das erste Pfostenteil (21) des zweiten Pfostens (20) umfasst;
- die Anordnung umfasst ein zweites Teil (M), welches das zweite Pfostenteil (12) des ersten Pfostens (10) und das zweite Pfostenteil (22) des zweiten Pfostens (20) umfasst;
- die Anordnung weist wenigstens ein erstes Bewegungsübertragungsmittel auf,
- welches eine Bewegung zwischen dem ersten Pfostenteil (11) und dem zweiten Pfostenteil (12) des ersten Pfostens (10) auf zumindest eines der beiden Pfostenteile (21, 22) des zweiten Pfostens (20) überträgt und/oder
- welches eine Bewegung zwischen dem ersten Pfostenteil (21) und dem zweiten Pfostenteil (22) des zweiten Pfostens (20) auf zumindest eines der beiden Pfostenteile (1 1 , 12) des ersten Pfostens (10) überträgt,
**dadurch gekennzeichnet, dass** das erste Bewegungsübertragungsmittel umfasst
- eine Welle (41), die sich zwischen dem ersten Pfosten (10) und dem zweiten Pfosten (20) erstreckt und die bei einer Bewegung zwischen dem ersten Pfostenteil (11, 21) und dem zweiten Pfostenteil (12, 22) eines der beiden Pfosten (10, 20) zum Übertragen der Bewegung auf die Pfostenteile (21, 11, 22, 12) des anderen der beiden Pfosten (20, 10) dreht,
oder
- ein erstes flexibles Zugglied, z. B. ein Seil, eine Kette, ein Band oder dergleichen, das mit dem dem ersten Pfostenteil abgewandten Ende des zweiten Pfostenteils des ersten Pfostens und mit dem dem ersten Pfostenteil zugewandten Ende des zweiten Pfostenteils des zweiten Pfostens verbunden ist.

2. Anordnung nach Anspruch 1, **dadurch gekennzeichnet, dass** an der Welle (41) Zahnräder (42) drehfest befestigt sind.

3. Anordnung nach Anspruch 2, **dadurch gekennzeichnet, dass** die Welle (41) an den ersten Pfostenteilen (11, 21) des ersten Pfostens (10) und des zweiten Pfostens (20) gelagert ist und an den zweiten Pfostenteilen (12, 22) des ersten Pfostens (10) und des zweiten Pfostens (20) Zahnstangen (43) angebracht sind, in welche die Zahnräder (42) eingreifen.

4. Anordnung nach Anspruch 2, **dadurch gekennzeichnet, dass** die Welle an den zweiten Pfostenteilen (12, 22) des ersten Pfostens (10) und des zweiten Pfostens (20) gelagert ist und an den ersten Pfostenteilen (1 1 , 21) des ersten Pfostens (10) und des zweiten Pfostens (20) Zahnstangen angebracht sind, in welche die Zahnräder eingreifen.

5. Anordnung nach Anspruch 1, **dadurch gekennzeichnet, dass** die Anordnung ein zweites flexibles Zugglied, z. B. ein Seil, eine Kette, ein Band oder dergleichen, aufweist, das mit dem dem ersten Pfostenteil abgewandten Ende des zweiten Pfostenteils des zweiten Pfostens und mit dem dem ersten Pfostenteil zugewandten Ende des zweiten Pfostenteils des ersten Pfostens verbunden ist.

6. Anordnung nach Anspruch 5, **dadurch gekennzeichnet, dass** an dem dem zweiten Pfostenteil zugewandten Ende der ersten Pfostenteile oder an einem Holm (32) Umlenkrollen angebracht sind.

7. Anordnung nach Anspruch 5, **dadurch gekennzeichnet, dass** das erste Zugglied bzw. das zweite Zugglied um die Umlenkrollen geführt ist.

8. Anordnung nach einem der Ansprüche 1 bis 7, **dadurch gekennzeichnet, dass** der erste Pfosten (10) und der zweite Pfosten (20) je ein drittes Pfostenteil (13, 23) aufweisen und das zweite Pfostenteil (12, 22) und das dritte Pfostenteil (13, 23) zwischen einer in einander geschobenen Stellung und einer ausgezogenen Stellung zueinander verschiebbar sind.

9. Anordnung nach Anspruch 8, **dadurch gekennzeichnet, dass** das dritte Pfostenteil (13) des ersten Pfostens (10) und das dritte Pfostenteil (23) des zweiten Pfostens (20) über einen dritten Holm (33) starr miteinander verbunden sind und mit dem dritten Holm (33) ein drittes Teil (O) bilden.

10. Anordnung nach Anspruch 9, **dadurch gekennzeichnet, dass** die Anordnung ein zweites Bewegungsübertragungsmittel (50) aufweist,
- welches eine Bewegung zwischen dem zweiten Pfostenteil (12) und dem dritten Pfostenteil (13) des ersten Pfostens (10) auf das zweite Pfostenteil (22) und/oder dritte Pfostenteil (23) des zweiten Pfostens (20) überträgt und/oder
- welches eine Bewegung zwischen dem zweiten Pfostenteil (22) und dem dritten Pfostenteil (23) des zweiten Pfostens (20) auf das zweite Pfostenteil (12) und/oder dritte Pfostenteil (13) des ersten Pfostens (10) überträgt.

11. Anordnung nach Anspruch 10, **dadurch gekennzeichnet, dass** das zweite Bewegungsübertragungsmittel entsprechend dem ersten Bewegungsübertragungsmittel ausgebildet ist, das in den Ansprüchen 2 bis 4 näher beschrieben ist.

12. Anordnung nach Anspruch 10, **dadurch gekennzeichnet, dass** das zweite Bewegungsübertragungsmittel (50) entsprechend dem ersten Bewegungsübertragungsmittel ausgebildet ist, das in den Ansprüchen 5 bis 7 näher beschrieben ist.

13. Bett, insbesondere Kranken- oder Pflegebett, mit teilweise absenkbaren Seiten- und/oder Kopf- bzw. Fußteilen, mit folgenden Merkmalen:
- das Bett umfasst ein Untergestell zum Abstützen auf einem Untergrund;
- das Bett umfasst ein Obergestell mit einem Liegeteil und den Seitenteilen, dem Kopfteil und dem Fußteil
**dadurch gekennzeichnet, dass**
die Seitenteile, das Kopfteil und/oder das Fußteil durch eine Anordnung nach einem der Ansprüche 1 bis 12 gebildet ist.

## Claims

1. Arrangement that forms a side, head or foot part for a bed, in particular for a hospital bed or care bed, having partially lowerable side and/or head or foot parts, having the following features:
- the arrangement comprises a first telescopic upright (10) and a second telescopic upright (20), each having a first upright part (11, 21) and second upright part (12, 22);
- the uprights (10, 20) are arranged parallel to and spaced apart from one another;
- the first upright parts (11, 21) and the second upright parts (12, 22) can be moved in relation to one another between a position in which they are pushed into one another and an extended position;
- the arrangement comprises a first part (U) which comprises the first upright part (11) of the first upright (10) and the first upright part (21) of the second upright (20);
- the arrangement comprises a second part (M) which comprises the second upright part (12) of the first upright (10) and the second upright part (22) of the second upright (20);
- the arrangement has at least a first movement transmitting means,
- which transmits a movement between the first upright part (11) and the second upright part (12) of the first upright (10) to at least one of the two upright parts (21, 22) of the second upright (20) and/or
- which transmits a movement between the first upright part (21) and the second upright part (22) of the second upright (20) to at least one of the two upright parts (11, 12) of the first upright (10),
**characterized in that**
- the first movement transmitting means comprises
- a shaft (41) which extends between the first upright (10) and the second upright (20) and which, in the event of a movement between the first upright part (11, 21) and second upright part (12, 22) of one of the two uprights (10, 20), rotates to transmit the movement to the upright parts (21, 11, 22, 12) of the other of the two uprights (20, 10),
or
- a first flexible pulling member, e.g. a cable, a chain, a strap or the like, which is connected to that end of the second upright part of the first upright that is directed away from the first upright part and to that end of the second upright part of the second upright that is directed towards the first upright part.

2. Arrangement according to Claim 1, **characterized in that** gearwheels (42) are secured in a rotationally fixed manner to the shaft (41).

3. Arrangement according to Claim 2, **characterized in that** the shaft (41) is mounted on the first upright parts (11, 21) of the first upright (10) and of the second upright (20) and racks (43), in which the gearwheels (42) engage, are fitted to the second upright parts (12, 22) of the first upright (10) and of the second upright (20).

4. Arrangement according to Claim 2, **characterized in that** the shaft is mounted on the second upright parts (12, 22) of the first upright (10) and of the second upright (20) and racks, in which the gearwheels engage, are fitted to the first upright parts (11, 21) of the first upright (10) and of the second upright (20).

5. Arrangement according to Claim 1, **characterized in that** the arrangement has a second flexible pulling member, e.g. a cable, a chain, a strap or the like, which is connected to that end of the second upright part of the second upright that is directed away from the first upright part and to that end of the second upright part of the first upright that is directed towards the first upright part.

6. Arrangement according to Claim 5, **characterized in that** deflecting rollers are fitted to that end of the first upright part that is directed towards the second upright part or are fitted to a bar (32).

7. Arrangement according to Claim 5, **characterized in that** the first pulling member or the second pulling member is guided around the deflecting rollers.

8. Arrangement according to one of Claims 1 to 7, **characterized in that** the first upright (10) and the second upright (20) each have a third upright part (13, 23) and the second upright part (12, 22) and the third upright part (13, 23) can be moved in relation to one another between a position in which they are pushed into one another and an extended position.

9. Arrangement according to Claim 8, **characterized in that** the third upright part (13) of the first upright (10) and the third upright part (23) of the second upright (20) are connected rigidly together by a third bar (33) and form with the third bar (33) a third part (0).

10. Arrangement according to Claim 9, **characterized in that** the arrangement has a second movement transmitting means (50),
- which transmits a movement between the second upright part (12) and the third upright part (13) of the first upright (10) to the second upright part (22) and/or third upright part (23) of the second upright (20) and/or
- which transmits a movement between the second upright part (22) and the third upright part (23) of the second upright (20) to the second upright part (12) and/or third upright part (13) of the first upright (10).

11. Arrangement according to Claim 10, **characterized in that** the second movement transmitting means is formed in a manner corresponding to the first movement transmitting means, which is described in more detail in Claims 2 to 4.

12. Arrangement according to Claim 10, **characterized in that** the second movement transmitting means (50) is formed in a manner corresponding to the first movement transmitting means, which is described in more detail in Claims 5 to 7.

13. Bed, in particular hospital bed or care bed, having partially lowerable side and/or head or foot parts, having the following features:
- the bed comprises a bottom framework in order to be supported on an underlying surface;
- the bed comprises a top framework having a lying part and the side parts, the head part and the foot part,
**characterized in that**
the side parts, the head part and/or the foot part is/are formed by an arrangement according to one of Claims 1 to 12.

## Revendications

1. Agencement formant une partie latérale, de tête ou de pied pour un lit, notamment pour un lit de malade ou de soin, avec des parties latérales et/ou de tête et/ou de pied en partie abaissables, présentant les caractéristiques suivantes :
- l'agencement comprend un premier montant (10) télescopique et un deuxième montant (20) télescopique, avec respectivement une première partie de montant (11, 21) et une deuxième partie de montant (12, 22) ;
- les montants (10, 20) sont disposés parallèlement l'un par rapport à l'autre à une certaine distance l'un de l'autre ;
- les premières parties de montant (11, 21) et les deuxièmes parties de montant (12, 22) peuvent être déplacées entre une position ramassée et une position déployée ;
- l'agencement comprend une première partie (U), qui comprend la première partie de montant (11) du premier montant (10) et la première partie de montant (21) du deuxième montant (20) ;
- l'agencement comprend une deuxième partie (M) qui comprend la deuxième partie de montant (12) du premier montant (10) et la deuxième partie de montant (22) du deuxième montant (20) ;
- l'agencement comporte au moins un premier moyen de transmission de mouvement ;
- qui transmet un mouvement entre la première partie de montant (11) et la deuxième partie de montant (12) du premier montant (10) à au moins une des deux parties de montant (21, 22) du deuxième montant (20) ; et/ou
- qui transmet un mouvement entre la première partie de montant (21) et la deuxième partie de montant (22) du deuxième montant (20) à au moins une des deux parties de montant (11, 12) du premier montant (10) ; **caractérisé en ce que** :
- le premier moyen de transmission de mouvement comprend :
- un arbre (41) qui s'étend entre le premier montant (10) et le deuxième montant (20) et pivote, en présence d'un mouvement entre la première partie de montant (11, 21) et la deuxième partie de montant (12, 22) d'un des deux montants (10, 20) de façon à transmettre le mouvement aux parties de montant (21, 11, 22, 12) de l'autre des deux montants (20, 10) ; ou
- un premier élément de traction flexible, par exemple une corde, une chaîne, une courroie ou leur équivalent, qui est relié à l'extrémité, opposée à la première partie de montant, de la deuxième partie de montant du premier montant et à l'extrémité, orientée vers la première partie de montant, de la deuxième partie de montant du deuxième montant.

2. Agencement selon la revendication 1, **caractérisé en ce que** des roues dentées (42) sont fixées solidairement en rotation à l'arbre (41).

3. Agencement selon la revendication 2, **caractérisé en ce que** l'arbre (41) est disposé au niveau des premières parties de montant (11, 21) du premier montant (10) et du deuxième montant (20) et que des barres dentées (43) dans lesquelles les roues dentées (42) s'engrènent sont disposées au niveau des deuxièmes parties de montant (12, 22) du premier montant (10) et du deuxième montant (20).

4. Agencement selon la revendication 2, **caractérisé en ce que** l'arbre est disposé au niveau des deuxièmes parties de montant (12, 22) du premier montant (10) et du deuxième montant (20) et que des barres dentées dans lesquelles s'engrènent les roues dentées sont disposées au niveau des premières parties de montant (11, 21) du premier montant (10) et du deuxième montant (20).

5. Agencement selon la revendication 1, **caractérisé en ce que** l'agencement comprend un deuxième élément de traction flexible, par exemple une corde, une chaîne, une courroie ou leur équivalent, qui est relié à l'extrémité, opposée à la première partie de montant, de la deuxième partie de montant du deuxième montant et à l'extrémité, orientée vers la première partie de montant, de la deuxième partie de montant du premier montant.

6. Agencement selon la revendication 5, **caractérisé en ce que** des rouleaux de déviation sont placés au niveau de l'extrémité, orientée vers la deuxième partie de montant, des premières parties de montant ou au niveau d'une barre (32).

7. Agencement selon la revendication 5, **caractérisé en ce que** le premier élément de traction et/ou le deuxième élément de traction est guidé de façon à tourner autour des rouleaux de déviation.

8. Agencement selon l'une quelconque des revendications 1 à 7, **caractérisé en ce que** le premier montant (10) et le deuxième montant (20) comportent respectivement une troisième partie de montant (13, 23) et que la deuxième partie de montant (12, 22) et la troisième partie de montant (13, 23) peuvent être déplacées l'une par rapport à l'autre entre une position ramassée et une position déployée.

9. Agencement selon la revendication 8, **caractérisé en ce que** la troisième partie de montant (13) du premier montant (10) et la troisième partie de montant (23) du deuxième montant (20) sont reliées entre elles de façon rigide via une troisième barre (33) et forment une troisième partie (0) avec la troisième barre (33).

10. Agencement selon la revendication 9, **caractérisé en ce que** l'agencement comporte un deuxième moyen de transmission de mouvement (50) :
- qui transmet un mouvement se produisant entre la deuxième partie de montant (12) et la troisième partie de montant (13) du premier montant (10) à la deuxième partie de montant (22) et/ou à la troisième partie de montant (23) du deuxième montant (20) ; et/ou
- qui transmet un mouvement se produisant entre la deuxième partie de montant (22) et la troisième partie de montant (23) du deuxième montant (20) à la deuxième partie de montant (12) et/ou à la troisième partie de montant (13) du premier montant (10).

11. Agencement selon la revendication 10, **caractérisé en ce que** le deuxième moyen de transmission de mouvement est réalisé comme le premier moyen de transmission de mouvement décrit plus en détail dans les revendications 2 à 4.

12. Agencement selon la revendication 10, **caractérisé en ce que** le deuxième moyen de transmission de mouvement (50) est réalisé comme le premier moyen de transmission de mouvement décrit plus en détail dans les revendications 5 à 7.

13. Lit, notamment lit de malade ou de soin, équipé de parties latérales et/ou de tête et/ou de pied en partie abaissables, présentant les caractéristiques suivantes:
- le lit comprend un cadre inférieur pouvant être appuyé sur un plancher inférieur ;
- le lit comprend un châssis supérieur équipé d'une partie pour s'allonger, de parties latérales, de la partie de tête et de la partie de pied ;
**caractérisé en ce que** :
les parties latérales, la partie de tête et/ou la partie de pied sont formées par un agencement selon l'une quelconque des revendications 1 à 12.
